# EUROPÄISCHE PATENTSCHRIFT

(11) **EP 1 429 966 B1**
(45) Veröffentlichungstag und Bekanntmachung des Hinweises auf die Patenterteilung: **11.05.2005**
(21) Anmeldenummer: 02764887.2
(22) Anmeldetag: 20.09.2002
(51) Int. Cl.: B65C 9/16

(54) **LAGERUNG VON ENTNAHMEELEMENTEN**
BEARING FOR REMOVAL ELEMENTS
ROULEMENT POUR ELEMENTS DE PRELEVEMENT

(30) Priorität: 29.09.2001 DE 10148291
(43) Veröffentlichungstag der Anmeldung: 23.06.2004
(73) Patentinhaber: Fribosa Ag Werkzeug- und Maschinenbau, 3280 Murten (CH)
(72) Erfinder: RYSER, Urs, CH-3280 Murten (CH)
(74) Vertreter: Knauf, Rudolf, Dipl.-Ing.
(86) Internationale Anmeldenummer: PCT/EP2002/010577
(87) Internationale Veröffentlichungsnummer: WO 2003/029083

(56) Entgegenhaltungen:
- DE-A- 19 746 765
- DE-C- 2 954 229
- US-A- 4 243 467
- US-A- 4 336 098

## Beschreibung

Die Erfindung betrifft eine Etikettierstation für Gegenstände, insbesondere Flaschen, mit mehreren längs einer Bahn hintereinander angeordneten Stationen, und zwar einer Beleimungsvorrichtung, einer Etikettenvorratsstation und einer Etikettenübertragungsstation, sowie mit mindestens einem auf einem sich drehenden Träger drehbar gelagerten und bei jeder Umdrehung des Trägers an den Stationen vorbeibewegten Entnahmelement für die Etiketten, das jeweils eine nach außen gewölbte, sich auf dem jeweils vorderen Etikett der Etikettenvorratsstation und den anderen Stationen abwälzende Aufnahmefläche für das Etikett aufweist, wobei als Antrieb für jedes Entnahmeelement ein Kurvengetriebe vorgesehen ist, das aus für alle Entnahmeelemente gemeinsamen, in verschiedenen Ebenen übereinander und mit Abstand voneinander angeordneten einseitigen, ortsfesten Kurven und aus für jedes Entnahmeelement individuellen Eingriffsgliedern besteht, die von einem im Träger gelagerten, mit der Antriebswelle oder einer mit ihr gekuppelten Lagerwelle eines jeden Entnahmeelementes gekuppelten Trägerelement getragen sind und durch Formschluß mit den Kurven bei Drehung des Trägers den Zwangslauf eines jeden Entnahmeelementes über seine volle Umdrehung sichern, und wobei der gerade Wellenstrang der Antriebs- beziehungsweise Lagerwelle vor der Ebene, in der die dieser Welle am nächsten liegende Kurve liegt, endet.

Bei einer bekannten Etikettierstation dieser Art (DE 38 11 869 C2) sind zwei einseitige Innenkurven vorgesehen, mit denen zwei Sätze aus je zwei in verschiedenen Ebenen und über Kreuz angeordneten Eingriffsgliedern zusammenwirken. Die Antriebsbeziehungsweise Lagerwelle endet oberhalb der oberen Kurve, weil sie anderenfalls bei voller Ausbildung der Kurve mit der Kurve kollidieren würde. Um gleichwohl auch die der unteren Kurve zugeordneten Eingriffsglieder mit der Antriebs- beziehungsweise Lagerwelle verbinden zu können, tragen die der oberen Kurve zugeordneten Eingriffsglieder im Bereich zwischen den beiden Kurven ein als Brückenglied ausgebildetes Trägerelement, von dem unterseitig die anderen Eingriffsglieder getragen sind. Ein solches Trägerelement, das aus Einzelteilen zusammengesetzt ist, ist aufwendig herzustellen und wegen der Lagerung der unteren Eingriffsglieder über das Brückenglied an den oberen Eingriffsgliedern nicht besonders steif. Diese mangelnde Steifigkeit wirkt sich nachteilig beim Antrieb aus. Hinzu kommt, daß hohe Anforderungen an eine präzise Raumform wegen des sich aus vielen Teilen zusammensetzenden Trägerelementes kaum, wenn nicht sogar überhaupt nicht, zu erfüllen sind.

Bei einer bekannten, weiterentwickelten Etikettierstation (DE 197 46 765 A1) dieser Art, die dem Oberbegriff der Ansprüche 1 und 2 entspricht, sind drei einseitige Kurven in drei verschiedenen Ebenen übereinander und mit Abstand voneinander angeordnet. Von diesen Kurven wirken die beiden oberen mit nur je einem Eingriffsglied und die unteren mit zwei Eingriffsgliedern zusammen. Das Trägerelement für die Eingriffsglieder ist als ein im axialen Querschnitt S-förmiges Bauteil ausgebildet, zwischen dessen oberem und mittlerem Schenkel das der oberen Kurve zugeordnete Eingriffsglied angeordnet ist. Der obere Schenkel des Eingriffsgliedes trägt das der mittleren Kurve zugeordnete Eingriffsglied und der untere Schenkel trägt an seitlichen Tragarmen die beiden der unteren Kurve zugeordneten Eingriffsglieder. Durch diese Aufteilung des Kurvenantriebes auf drei Kurven in verschiedenen Ebenen erreicht man eine höhere Steifigkeit des Trägerelementes als bisher. Nicht länger ist es nämlich erforderlich, daß die oberen Eingriffsglieder die unteren Eingriffsglieder tragen. Das Trägerelement selbst trägt unabhängig voneinander die oberen und unteren Eingriffsglieder unmittelbar. Gleichwohl haben Betriebsversuche ergeben, daß auch ein solches Trägerelement höchsten Ansprüchen an Laufruhe bei hohen Leistungen noch nicht genügt.

Der Erfindung liegt deshalb die Aufgabe zugrunde, eine Etikettierstation der eingangs genannten Art zu schaffen, die auch bei hohen Leistungen den bekannten Etikettierstationen in der Laufruhe überlegen ist.

Diese Aufgabe wird bei einer Etikettierstation der eingangs genannten Art dadurch gelöst, daß jedem Trägerelement ein vom Träger getragenes, mitlaufendes Lager zugeordnet ist, in dem das Trägerelement mit einem zentralen, in einer Ebene unterhalb und/oder zwischen den Eingriffsgliedern angeordneten Lagerzapfen gelagert ist.

Bei der erfindungsgemäßen Etikettiermaschine können die an sich bewährten Bauprinzipien für das Trägerelement und der vollen Ausbildung der einseitigen Kurven beibehalten werden. Die unmittelbare Lagerung des Trägerelementes zwischen und/oder unterhalb der Eingriffsglieder bringt unter Berücksichtigung des dafür erforderlichen konstruktiven Aufwandes eine nicht erwartete Verbesserung in der Laufruhe mit sich.

Nach einer Ausgestaltung der Erfindung ist der unterhalb der Eingriffsglieder angeordnete zentrale Lagerzapfen des Trägerelementes von einem Brückenglied getragen, das von den Lagerzapfen der darüber angeordneten Eingriffsglieder getragen ist. Vorzugsweise ist neben dieser Lagerung des Trägerelementes eine weitere Lagerung vorgesehen, indem das Trägerelement von der Antriebswelle oder der mit ihr gekuppelten Lagerwelle getragen ist, die ihrerseits im Träger gelagert ist.

Das zwischen den Eingriffsgliedern angeordnete Trägerelement ist vorzugsweise als Brückenglied ausgebildet, indem es einerseits von den Lagerzapfen der über ihm angeordneten Eingriffsglieder getragen ist und andererseits die Lagerzapfen der unter ihm angeordneten Eingriffsglieder trägt. Ein solches Trägerelement kommt mit dieser einzigen zentralen Lagerung aus. Deshalb kann es mit der Antriebswelle oder der mit ihr gekuppelten Lagerwelle nur über eine Steckkupplung drehfest verbunden sein. Das erleichtert die Montage.

Die Erfindung läßt sich sowohl bei Antrieben mit in zwei Ebenen angeordneten Eingriffsgliedern als auch in drei Ebenen angeordneten Eingriffsgliedern verwirklichen. So ist nach einer Ausgestaltung in an sich bekannter Weise vorgesehen, daß bei drei Kurven die beiden oberen mit nur je einem Eingriffsglied und die untere mit zwei Eingriffsgliedern zusammenwirken, und daß das Trägerelement für die Eingriffsglieder als ein im axialen Querschnitt S-förmiges Bauteil ausgebildet ist, zwischen dessen oberem und mittlerem Schenkel das der oberen Kurve zugeordnete Eingriffsglied angeordnet ist, dessen oberer Steg unterseitig das der mittleren Kurve zugeordnete Eingriffsglied und dessen unterer Schenkel unterseitig an seitlichen Tragarmen die beiden der unteren Kurve zugeordneten Eingriffsglieder tragen.

Bei der erfindungsgemäßen Etikettierstation erreicht man durch die Aufteilung des Kurvenantriebs auf drei Kurven in verschiedenen Ebenen, daß das Trägerelement steifer als bisher ist. Nicht länger ist es nämlich erforderlich, daß die oberen Eingriffsglieder die unteren Eingriffsglieder tragen. Das Trägerelement selbst trägt unabhängig voneinander die oberen und unteren Eingriffsglieder unmittelbar.

Das Trägerelement ist vorzugsweise einstückig und kann an der Antriebs- oder Lagerwelle angeformt sein. Bei dieser Ausgestaltung ist es möglich, in einer einzigen Aufspannung in der Werkzeugmaschine das Tägerelement zu fertigen. Das garantiert eine hohe Präzision.

Insbesondere bei einer einteiligen Ausführung von Trägerelement und Antriebswelle kann das Einsetzen dieses Bauteils in die zugehörigen Lager im Träger der Entnahmeelemente erleichtert oder unter Umständen sogar erst ermöglicht werden, wenn die Kurven in einem zwischen zwei Stationen liegenden Bereich einen außenliegenden Abschnitt aufweisen, der unter Berücksichtigung der Positionen der Eingriffsglieder auf dem Trägerelement genügend Freiraum für das Einsetzen der Lager- bzw. Antriebswelle, insbesondere mit dem angeformten Trägerelement von unten in die Lager der Lager- bzw. Antriebswelle im Träger bietet.

Bei der Erfindung kann beziehungsweise können die obere und/oder mittlere Kurve nur in den Eingriffsbereichen ihrer Eingriffsglieder voll ausgebildet sein. In den für den Antrieb nicht genutzten Bereichen kann die Kurve ausgespart sein. Eine solche Aussparung erleichtert die Montage des Trägerelementes beim Zusammenbau der Etikettierstation, insbesondere wenn es an der Lager- bzw. Antriebswelle angeformt ist.

Um eine Kollision der dem oberen und unteren Eingriffsglied gegenüberliegenden Stege mit der oberen und mittleren Kurve insbesondere bei voller Ausbildung zu vermeiden, sind die Außenseiten dieser Stege gegenüber dem äußeren Umkreis der Eingriffsglieder zur Drehachse zurückversetzt.

Vorzugsweise sind die Eingriffsglieder in an sich bekannter Weise als Rollen ausgebildet. In diesem Fall sind die beiden oberen Rollen auf Zapfen gelagert, die in achsparallelen Bohrungen in den Stegen und dem oberen Schenkel sitzen.

Im folgenden wird die Erfindung anhand einer ein Ausführungsbeispiel darstellenden Zeichnung näher erläutert. Im einzelnen zeigen:
- Figur 1: eine Etikettierstation einer Etikettiermaschine für Gegenstände, insbesondere Flaschen, in schematischer Darstellung in Aufsicht,
- Figur 2: die Etikettierstation gemäß Figur 1 im halben Axialschnitt,
- Figur 3: eine Antriebswelle mit einem rollenbestückten Trägerelement des Antriebes der Etikettierstation gemäß Figur 1 im Axialschnitt,
- Figur 4: die Antriebswelle mit Trägerelement ohne Rollen gemäß Figur 3 im Axialschnitt,
- Figur 5: das Trägerelement gemäß Figur 3 in verschiedenen Querschnitten,
- Figur 6: einen Kurventräger des Antriebes der Etikettierstation gemäß Figur 1 in schematischer Darstellung in Aufsicht,
- Figur 7: der Kurventräger gemäß Figur 6 im Ausschnitt im Augenblick des Einsetzens einer Antriebswelle eines Entnahmeelementes mit Trägerelement in einen Träger für die Entnahmeelemente und
- Figur 8: die Etikettierstation gemäß Figur 1 im halben Axialschnitt in einer zu Figur 2 anderen Ausführung.

Die in der Zeichnung der Figuren 1 bis 7 dargestellte Etikettierstation besteht aus einem Träger 1, auf dem unter gleichen Winkeln drei Entnahmeelement 2,3,4 angeordnet sind. Jedes Entnahmeelement 2,3,4 weist eine zylindrisch gekrümmte Aufnahmefläche 5,6,7 für ein Etikett auf. Jedes Entnahmeelement 2,3,4 ist zwischen dieser gekrümmten Aufnahmefläche 5,6,7 und deren Krümmungsmittelpunkt mit einer abgesetzten Antriebswelle 8,9,10 im Träger 1 in einem oberen Lager 8a und im Durchmesser größeren unteren Lagern 8b, 8c drehbar gelagert ist. Bei Drehung des Trägers 1 in Richtung des Pfeils 11 drehen sich zwangsläufig durch noch im einzelnen zu beschreibende Kurvenantriebe die Entnahmeelemente 2,3,4 in Richtung des Pfeils 12,13,14, also gegensinnig zum Träger 1.

Der Träger 1 ist im Maschinengestell 30 mit einem Außenlager 31 drehbar gelagert. Angetrieben wird er von einem Zahnrad 32, das in einem Außenzahnrad 33 eines im übrigen nicht weiter dargestellten Antriebes eingreift.

Bei Drehung des Trägers 1 werden die Entnahmeelemente 2,3,4 an verschiedenen Stationen, und zwar an einer in Richtung des Pfeils 15 rotierenden Leimwalze 16 als Beleimungsvorrichtung, einem feststehenden Etikettenkasten 17 mit einem darin befindlichen Etikettenstapel als Etikettenvorratsstation und einem in Richtung des Pfeils 18 rotierenden Etikettenübertragungszylinder (Greiferzylinder) 19 als Etikettenübertragungsstation unter Ausführung einer Abwälzbewegung der Aufnahmeflächen 5,6,7 an den einzelnen Stationen vorbeibewegt. Dabei wird zunächst die Aufnahmefläche 5,6,7 eines jeden Entnahmeelementes 2,3,4 durch die Leimwalze 16 beleimt. Beim Abwälzen an dem vorderen Etikett des im Etikettenkasten 17 bevorrateten Etikettenstapels wird das vordere Etikett infolge der Haftwirkung des Leims an der Aufnahmefläche 5,6,7 dem Etikettenstapel entnommen und bei weiterer Drehung des Trägers 1 dem Greiferzylinder 19 zugeführt, der es von der Aufnahmefläche 5,6,7 abnimmt und auf den zu etikettierenden Gegenstand, insbesondere eine Flasche, überträgt.

Damit an den verschieden gestalteten Stationen 16,17,19 die Aufnahmeflächen 5,6,7 sich abwälzen können, ist es erforderlich, daß die Rotationsbewegung eines jeden Entnahmeelementes 2,3,4 in Richtung des Pfeils 12,13,14 beschleunigt und verzögert wird. Für diesen Zweck sind die erwähnten Kurvenantriebe vorgesehen, die aus einer gemeinsamen, stationären Mehrfachkurvenkörper 20 mit in drei Ebenen übereinander und mit Abstand voneinander angeordneten einseitigen Innenkurven 20a,20b,20c nach Art einer Triebstockverzahnung, deren Modul nicht konstant ist, und aus den einzelnen Elementen 2,3,4 zugeordneten als Rollen ausgebildeten Eingriffsgliedern 21,22,23,24 bestehen, die mit den Innenkurven 20a,20b,20c im Eingriff stehen, wie Figur 2 zeigt.

Dazu ist am unteren Ende der Antriebswelle 8,9,10 eines jeden Entnahmeelementes 2,3,4 ein Trägerelement 25 befestigt, das mit einem Zapfen 8d in die hohl ausgebildete Antriebswelle 8 eingreift und mit ihr über eine kraftschlüssige Verbindung aus einem Klemmsitz 8e und einem Schraubenbolzen 8f drehfest verbunden ist. Das Antriebselement 25 hat im Axialschnitt die Grundform eines S, wie die Figuren 3 und 4 zeigen. Die Rolle 21 sitzt zwischen dem oberen und mittleren Schenkel 25a,25b auf einem Zapfen 26, der in Bohrungen des oberen Schenkels 25a und des unteren Steges 25d sitzt, während die Rolle 22 auf einem Zapfen 27, der in Bohrungen des oberen Steges 25e und dem unteren Schenkel 25c sitzt, gelagert ist. Die Rollen 23 und 24 sind auf Zapfen 28,29 gelagert, die seitliche Arme 25c',25c'' des unteren Schenkels 25c tragen. Gegenüber dem äußeren Umkreis der Rollen 21,22 sind die gegenüberliegenden Außenseiten 25d',25e' zur Achsmitte leicht zurückversetzt.

Die Zapfen 28, 29 tragen an ihren unteren Enden eine Brücke 35, die ihrerseits einen mit der Antriebswelle 8 fluchtenden Lagerzapfen 36 trägt. Dieser Lagerzapfen 36 ist mittels eines Lagers 37 in einem mit dem Träger 1 fest verbundenen und damit mitlaufenden Gestell 38 gelagert. Damit ist das Trägerelement 25 beidseitig gelagert, was wesentlich zur Laufruhe beiträgt.

Wie Figur 6 zeigt, sind die beiden oberen deckungsgleichen Kurven 20a, 20b gegenüber der unteren Kurve 20c etwa um eine Teilung drehversetzt. Während die den beiden unteren Rollen 23, 24 zugeordnete Kurve 20c voll ausgebildet ist, können die beiden oberen Kurven 20a, 20b für die beiden oberen Rollen 21, 22 nur in den Bereichen voll ausgebildet sein, in denen die zugeordnete Rolle mit der Kurve 20a, 20b im Eingriff steht. In Figur 6 ist dies durch die unterschiedlich bildliche Darstellung kenntlich gemacht. Die einzelnen ausgebildeten Kurvenabschnitte zusammen ergeben wieder eine volle Kurve.

Der Vorteil der nur in den tragenden Bereichen ausgebildeten Kurven 20a, 20b hat nicht nur fertigungstechnische Vorteile sondern auch Vorteile bezüglich der Montage, weil das Fehlen einzelner Kurvenabschnitte die Montage der einstückig mit dem Trägerelement 25 ausgebildeten Antriebswelle 8 bei bereits montierten Kurven 20a, 20b, 20c erleichtert. Aber auch bei jeweils voll ausgebildeten Kurven 20a, 20b läßt sich die Antriebswelle 8 mit dem Trägerelement 25 von unten in die Lager 8a, 8b jedenfalls dann einsetzen, wenn die Kurven 20a, 20b, 20c in einem zwischen zwei Stationen liegenden Bereich einen außenliegenden Abschnitt aufweisen, der das Durchstecken des mit den Eingriffsgliedern 21, 22, 23, 24 bestückten Trägerelementes 25 ermöglicht. In Figur 6 und insbesondere Figur 7 ist dies für ein Trägerelement 25 mit den Eingriffsgliedern 21, 22, 23, 24 dargestellt. Vor allem Figur 7 zeigt durch die gestrichelte Linie die exzentrische Versetzung des Trägerelementes 25 beim Einsetzen.

Beim Ausführungsbeispiel der Figur 8 besteht der Hauptunterschied zum Ausführungsbeispiel der Figur 2 darin, daß das Trägerelement nicht beidseitig (oben und unten), sondern mittig gelagert ist. Das in dieser Figur dargestellte Trägerelement 45 weist in nur zwei Ebenen jeweils zwei Eingriffsglieder 41, 42, 43 auf, denen entsprechende innenseitige Kurven 40a, 40b eines stationären Mehrfachkurventrägers 40 zugeordnet sind. Ihre Lagerzapfen 41a, 42a tragen ein Brückenelement 46, das über eine Steckverbindung mit der Antriebswelle 8 drehfest verbunden ist. Die Lagerzapfen 41a, 42a der oberen Eingriffsglieder 41, 42 sind mit den Lagerzapfen 43a der unteren Eingriffsglieder 43 über ein weiteres Brückenglied 47 verbunden, das gleichzeitig als Lagerzapfen dient. Dieses Brückenglied 47 ist mittels eines Lagers 48 in einem Lagergestell 49 gelagert, das fest mit dem Träger 1 der Etikettierstation verbunden ist und sich deshalb mit ihm dreht.

Zur Erhöhung der Laufruhe ist der Mehrfachkurventräger 40 außenseitig an mehreren umfangsmäßig verteilten und auf einer kreisförmigen Laufbahn 40d abrollenden Laufrollen 40c abgestützt, die vom drehenden Träger 1 der Etikettierstation getragen sind.

Dieses alternative Ausführungsbeispiel zeichnet sich gegenüber dem anderen Ausführungsbeispiel (Figur 2) dadurch aus, daß das Trägerelement 45 für die Eingriffsglieder 41, 42, 43 unabhängig von der Antriebswelle 8 zentral gelagert sind. Dadurch ergibt sich nicht nur eine weniger aufwendige Lagerung, sondern auch die Möglichkeit der einfachen Montage über die Steckverbindung zwischen dem Trägerelement 45 und der Antriebswelle 8.

## Patentansprüche

1. Etikettierstation für Gegenstände, insbesondere Flaschen, mit mehreren längs einer Bahn hintereinander angeordneten Stationen (16,17,19), und zwar einer Beleimungsvorrichtung, insbesondere einer Leimwalze (16), einer Etikettiervorratsstation, insbesondere einem Etikettenkasten (17) und einer Etikettenübertragungsstation, insbesondere einem Greiferzylinder (19), sowie mit mindestens einem auf einem sich drehenden Träger (1) drehbar oder verschwenkbar gelagerten und bei jeder Umdrehung des Trägers (1) an den Stationen (16,17,19) vorbeibewegten Entnahmeelement (2,3,4) für Etiketten, das jeweils eine nach außen gewölbte sich auf dem jeweils vorderen Etikett des Etikettenkastens (17) und den anderen Stationen abwälzende Aufnahmefläche (5,6,7) für das Etikett aufweist, wobei als Antrieb für jedes Entnahmeelement (2,3,4) ein Kurvengetriebe vorgesehen ist, das aus für alle Entnahmeelemente (2,3,4) gemeinsamen, in verschiedenen Ebenen übereinander und mit Abstand voneinander angeordneten, einseitigen, ortsfesten Kurven (20a,20b,20c) und aus für jedes Entnahmeelement (2,3,4) individuellen Eingriffsgliedern (21,22,23,24) besteht, die von einem im Träger (1) gelagerten, mit der Antriebswelle (8) oder einer mit ihr gekuppelten Lagerwelle eines jeden Entnahmeelementes (2,3,4) gekuppelten Trägerelementes (25) getragen sind und durch Formschluß mit den Kurven (20a,20b,20c) bei Drehung des Trägers (1) den Zwangslauf eines jeden Entnahmeelementes (2,3,4) über seine volle Umdrehung sichern, und wobei der gerade Wellenstrang der Antriebs- beziehungsweise Lagerwelle (8) vor der Ebene, in der die dieser Welle (8) am nächsten liegende Kurve (20a) liegt, endet,
**dadurch gekennzeichnet, dass** jedem Trägerelement (25) ein vom Träger (1) getragenes, mitlaufendes Lager (36,37,38) zugeordnet ist, in dem das Trägerelement (25) mit einem zentralen, in einer Ebene unterhalb der Eingriffsglieder (21,22,23,24) angeordneten Lagerzapfen (36) gelagert ist, wobei dieser Lagerzapfen (36) von einem Brückenelement (35) getragen ist, das von den Lagerzapfen (28, 29) der darüber angeordneten Eingriffsglieder (23, 24) getragen ist.

2. Etikettierstation für Gegenstände, insbesondere Flaschen, mit mehreren längs einer Bahn hintereinander angeordneten Stationen (16,17,19), und zwar einer Beleimungsvorrichtung, insbesondere einer Leimwalze (16), einer Etikettiervorratsstation, insbesondere einem Etikettenkasten (17) und einer Etikettenübertragungsstation, insbesondere einem Greiferzylinder (19), sowie mit mindestens einem auf einem sich drehenden Träger (1) drehbar oder verschwenkbar gelagerten und bei jeder Umdrehung des Trägers (1) an den Stationen (16,17,19) vorbeibewegten Entnahmeelement (2,3,4) für Etiketten, das jeweils eine nach außen gewölbte sich auf dem jeweils vorderen Etikett des Etikettenkastens (17) und den anderen Stationen abwälzende Aufnahmefläche (5,6,7) für das Etikett aufweist, wobei als Antrieb für jedes Entnahmeelement (2,3,4) ein Kurvengetriebe vorgesehen ist, das aus für alle Entnahmeelemente (2,3,4) gemeinsamen, in verschiedenen Ebenen übereinander und mit Abstand voneinander angeordneten, einseitigen, ortsfesten Kurven (40a,40b) und aus für jedes Entnahmeelement (2,3,4) individuellen Eingriffsgliedern (41, 42 ,43) besteht, die von einem im Träger (1) gelagerten, mit der Antriebswelle (8) oder einer mit ihr gekuppelten Lagerwelle eines jeden Entnahmeelementes (2,3,4) gekuppelten Trägerelementes (45) getragen sind und durch Formschluß mit den Kurven (40a,40b) bei Drehung des Trägers (1) den Zwangslauf eines jeden Entnahmeelementes (2,3,4) über seine volle Umdrehung sichern, und wobei der gerade Wellenstrang der Antriebs- beziehungsweise Lagerwelle (8) vor der Ebene, in der die dieser Welle (8) am nächsten liegende Kurve (40) liegt, endet,,
**dadurch gekennzeichnet, dass** jedem Trägerelement (45) ein vom Träger (1) getragenes mitlaufendes Lager (47, 48 ,49) zugeordnet ist, in dem das Trägerelement (45) mit einem zentralen, in einer Ebene zwischen den Eingriffsgliedern (41, 42, 43) angeordneten Lagerzapfen (47) gelagert ist, der von dem als Brückenglied (47) ausgebildeten Trägerelement (45) gebildet ist, wobei dieses Brückenglied (47) einerseits von den Lagerzapfen (41, 42) der über ihm abgeordneten Eingriffsglieder (41, 42) und andererseits die Lagerzapfen (43) der unter ihm angeordneten Eingriffsglieder (43) trägt.

3. Etikettierstation nach Anspruch 1 oder 2,
**dadurch gekennzeichnet, dass** das Trägerelement (25, 45) von der Antriebswelle (8) oder der mit ihr gekuppelten Lagerwelle getragen ist, die in dem Träger (1) gelagert ist.

4. Etikettierstation nach Anspruch 3,
**dadurch gekennzeichnet, dass** das Trägerelement (25, 45) mit der Antriebswelle (8) oder der mit ihr gekuppelten Lagerwelle über eine Steckkupplung drehfest verbunden ist.

5. Etikettierstation nach Anspruch 1,
**dadurch gekennzeichnet, dass** drei Kurven (20a,20b,20c) vorgesehen sind, von denen die beiden oberen (20a,20b) mit nur je einem Eingriffsglied (21,22) und die untere mit zwei Eingriffsgliedern (23,24) zusammenwirken, und daß das Trägerelement (25) für die Eingriffsglieder (21,22,23,24) als ein im axialen Querschnitt S-förmiges Bauteil ausgebildet ist, zwischen dessen oberem und mittlerem Schenkel (25a,25b) das der oberen Kurve (20a) zugeordnete Eingriffsglied (21) angeordnet ist, dessen oberer Steg (25e) unterseitig das der mittleren Kurve (20b) zugeordnete Eingriffsglied (22) und dessen unterer Schenkel (25c) an seitlichen Tragarmen (25c',25c'') die beiden der unteren Kurve (20c) zugeordneten Eingriffsglieder (23,24) tragen.

6. Etikettierstation nach Anspruch 5,
**dadurch gekennzeichnet, dass** das Trägerelement (25) einstückig ist.

7. Etikettierstation nach Anspruch 6,
**dadurch gekennzeichnet, dass** das Trägerelement (25) an der Antriebs- beziehungsweise Lagerwelle (8) angeformt ist.

8. Etikettierstation nach einem der Ansprüche 1 bis 7,
**dadurch gekennzeichnet, dass** die Kurven (20a, 20b, 20c) in einem zwischen zwei Stationen (16, 17, 19) liegenden Bereich einen außenliegenden Abschnitt aufweisen, der unter Berücksichtigung der Positionen der Eingriffsglieder (21, 22, 23, 24) auf dem Trägerelement genügend Freiraum für das Einsetzen der Antriebswelle (8), insbesondere mit dem angeformten Trägerelement von unten in die Lager (8a, 8b) der Antriebswelle (8) im Träger (1) bietet.

9. Etikettierstation nach einem der Ansprüche 1, 3 bis 8,
**dadurch gekennzeichnet, dass** die obere und/oder mittlere Kurve (20a,20b) nur in den Eingriffsbereichen ihrer Eingriffsglieder (21,22) voll ausgebildet ist.

10. Etikettierstation nach einem der Ansprüche 1, 3 bis 9,
**dadurch gekennzeichnet, dass** die Außenseiten (25d',25e') der dem oberen und mittleren Eingriffsglied (21,22) gegenüberliegenden Stege (25de,25e) des S-förmigen Trägerelementes (25) gegenüber dem äußeren Umkreis der Eingriffsglieder (21,22) zur Drehachse hin zurückspringen.

11. Etikettierstation nach einem der Ansprüche 1, 3 bis 10,
**dadurch gekennzeichnet, dass** die Eingriffsglieder (21,22,23,24) Rollen sind, von denen die beiden oberen auf Zapfen (26,27) gelagert sind, die in achsparallelen Bohrungen in den Stegen (25d,25e) und dem oberen Schenkel (25a) sitzen.

## Claims

1. Labeling station for objects, in particular bottles, with several stations (16, 17, 19) arranged in a row along a path, specifically a gluing device, in particular a glue-spreading roll (16), a labeling supply station, in particular a label box (17) and a label transfer station, in particular a gripping cylinder (19), as well as at least one rotatable or swivelable removal element (2,3,4) for labels, which is mounted on a turning carrier (1), moves past the stations (16,17,19) with each rotation of the carrier (1), and has a respective outwardly curved receiving surface (5,6,7) for the label that rolls onto the respective front label of the label box (17) and the other stations, wherein the drive provided for each removal element (2,3,4) is a cam drive, which consists of unilateral, fixed cams (20a,20b,20c) for all removal elements (2,3,4) arranged together, in various planes one over the other, and spaced apart from each other, and of individual meshing units (21,22,23,24) for each removal element (2,3,4), which are borne by a carrier element (25) accommodated in the carrier (1) and coupled with the drive shaft (8) or a bearing shaft of each removal element (2,3,4) joined thereto, and ensure a forced running of each removal element (2,3,4) by way of its complete rotation as the carrier (2) is turned as the result of a positive locking with the cams (20a,20b,20c), and wherein the straight shafting of the drive or bearing shaft (8) ends before the plane in which the cam (20a) lying closest to this shaft (8) is located, **characterized in that** each carrier element (25) has allocated to it an entrained bearing (36,37,38) that is borne by the carrier (1), and incorporates the carrier element (25) with a central bearing pin (36) arranged in a plane under the meshing units, wherein this bearing pin (36) is borne by a bridging element (35), which is borne by the bearing pins (28,29) of the overlying meshing units (23,24).

2. The labeling station for objects, in particular bottles, with several stations (16, 17, 19) arranged in a row along a path, specifically a gluing device, in particular a glue-spreading roll (16), a labeling supply station, in particular a label box (17) and a label transfer station, in particular a gripping cylinder (19), as well as at least one rotatable or swivelable removal element (2,3,4) for labels, which is mounted on a turning carrier (1), moves past the stations (16,17,19) with each rotation of the carrier (1), and has a respective outwardly curved receiving surface (5,6,7) for the label that rolls onto the respective front label of the label box (17) and the other stations, wherein the drive provided for each removal element (2,3,4) is a cam drive, which consists of unilateral, fixed cams (40a,40b) for all removal elements (2,3,4) arranged together, in various planes one over the other, and spaced apart from each other, and of individual meshing units (41,42,43) for each removal element (2,3,4), which are borne by a carrier element (45) accommodated in the carrier (1) and coupled with the drive shaft (8) or a bearing shaft of each removal element (2,3,4) joined thereto, and ensure a forced running of each removal element (2,3,4) by way of its complete rotation as the carrier (2) is turned as the result of a positive locking with the cams (40a,40b), and wherein the straight shafting of the drive or bearing shaft (8) ends before the plane in which the cam (40) lying closest to this shaft (8) is located, **characterized in that** each carrier element (45) has allocated to it an entrained bearing (47,48,49) that is borne by the carrier (1), and incorporates the carrier element (45) with a central bearing pin (47) that is arranged in a plane between the meshing units (41,42,43), and formed by the carrier element (45) designed as a bridging element (47), wherein this bridging element (47) is borne by the bearing pins (41,42) of the overlying meshing units (41,42) on the one hand, and carries the bearing pins (43) of the underlying meshing units (43) on the other.

3. The labeling station according to claims 1 or 2, **characterized in that** the carrier element (25,45) is borne by the drive shaft (8) or the bearing shaft coupled thereto, which is mounted in the carrier (1).

4. The labeling station according to claim 3, **characterized in that** the carrier element (25,45) is connected in a torsionally resistant manner with the drive shaft (8) or the bearing shaft coupled thereto by means of a plug connection.

5. The labeling station according to claim 1, **characterized in that** three cams (20a,20b,20c) are provided of which the two upper ones (20a,20b) only interact with one meshing unit each (21,22), while the lower one interacts with two meshing units (23,24), and that the carrier element (25) for the meshing units (21,22,23,24) is designed as a component with an S-shaped axial cross section, between whose upper and middle leg (25a,25b) the meshing unit (21) allocated to the upper curve (20a) is arranged, whose upper web (25e) under the meshing unit (22) allocated to the middle cam (20b) and its lower leg (25c) carries the two meshing units (23,24) allocated to the lower curve 20c) on lateral carrier arms (25c',25c'').

6. The labeling station according to claim 5, **characterized in that** the carrier element (25) is one-piece.

7. The labeling station according to claim 6, **characterized in that** the carrier element (25) is molded onto the drive or bearing shaft (8).

8. The labeling station according to one of claim 1 to 7, **characterized in that** the cams (20a,20b,20c) have an outlying section lying between two stations (16,17,19) that provides enough space on the carrier element for inserting the drive shaft (8), taking into account the positions of the meshing units (21,22,23,24), in particular with the molded-on carrier element from below in the bearings (8a,8b) of the drive shaft (8) in the carrier.

9. The labeling station according to one of claim 1, 3 to 8, **characterized in that** the upper and/or middle cam (20a,20b) is completely developed only in the areas of their meshing units (21,22) that engage.

10. The labeling station according to one of claim 1, 3 to 9, **characterized in that** the outsides (25d',25e') of the webs of the S-shaped carrier element (25) that lie opposite the upper and middle meshing unit (21,22) spring back toward the axis of rotation relative to the outer periphery of the meshing units (21,22).

11. The labeling station according to one of claim 1, 3 to 10, **characterized in that** the meshing units (21,22,23,24) are rolls, of which the two upper ones are mounted on pins (26,27), which sit in axially parallel holes in the webs (25d,25e) and the upper leg (25a).

## Revendications

1. Poste d'étiquetage pour des objets, notamment des bouteilles, comportant plusieurs postes (16, 17, 19) disposés les uns derrière les autres le long d'une trajectoire, à savoir un dispositif d'encollage, notamment un rouleau d'encollage (16), un poste de réserve d'étiquettes, notamment une boîte à étiquettes (17), et un poste de transfert d'étiquette, notamment un cylindre de saisie (19), ainsi qu'au moins un élément (2, 3, 4) de prélèvement d'étiquettes, qui est monté de manière à pouvoir tourner ou pivoter sur un support rotatif (1) et est déplacé lors de chaque rotation du support (1) devant les postes (16, 17, 19) et qui comporte respectivement une surface (5, 6, 7) de réception pour l'étiquette, surface qui est cintrée respectivement vers l'extérieur et qui roule sur l'étiquette avant respective de la boîte à étiquettes (17) et sur les autres postes, et dans lequel il est prévu comme dispositif d'entraînement pour chaque élément de prélèvement (2, 3, 4), un mécanisme à cames, qui est constitué par des cames bilatérales fixes (20a, 20b, 20c), qui sont communes à tous les éléments de prélèvement (2, 3, 4), sont superposées dans des plans différents et sont situées à distance les unes des autres, et par des organes d'engagement annulaires (21, 22, 23, 24) prévus individuellement pour chaque élément de prélèvement (2, 3, 4) et portés par un élément de support (25) monté dans le support (1) et couplé à l'arbre d'entraînement (8) ou un arbre de support, qui lui est couplé, de chaque élément de prélèvement (2, 3, 4), et qui, sous l'effet d'une liaison par formes complémentaires avec les cames (20a, 20b, 20c), lors de la rotation du support (1) assurent le déplacement forcé de chaque élément de prélèvement (2, 3, 4) sur toute sa rotation, et dans lequel la chaîne rectiligne formée de l'arbre d'entraînement et de l'arbre de support (8) se termine en avant du plan dans lequel est situé la came (20a) qui est la plus proche de cet arbre (8),
**caractérisé en ce qu'**à chaque élément de support (25) est associé un palier (36, 37, 38) qui est porté par le support (1) et tourne conjointement et dans lequel l'élément de support (25) est monté avec un tourillon central (36) disposé dans un plan au-dessous des organes d'engagement (21, 22, 23, 24), ce tourillon (36) étant porté par un élément en forme d'étrier (35) qui est porté par les tourillons (28, 29) des organes d'engagement (23, 24) disposés au-dessus.

2. Poste d'étiquetage pour des objets, notamment des bouteilles, comportant plusieurs postes (16, 17, 19) disposés les uns derrière les autres le long d'une trajectoire, à savoir un dispositif d'encollage, notamment un rouleau d'encollage (16), un poste de réserve d'étiquettes, notamment une boîte à étiquettes (17), et un poste de transfert d'étiquette, notamment un cylindre de saisie (19), ainsi qu'au moins un élément (2, 3, 4) de prélèvement d'étiquettes, qui est monté de manière à pouvoir tourner ou pivoter sur un support rotatif (1) et est déplacé lors de chaque rotation du support (1) devant les postes (16, 17, 19) et qui comporte respectivement une surface (5, 6, 7) de réception pour l'étiquette, surface qui est cintrée respectivement vers l'extérieur et qui roule sur l'étiquette avant respective de la boîte à étiquettes (17) et sur les autres postes, et dans lequel il est prévu comme dispositif d'entraînement pour chaque élément de prélèvement (2, 3, 4), un mécanisme à cames, qui est constitué par des cames unilatérales fixes (40a, 40b), qui sont communes à tous les éléments de prélèvement (2, 3, 4), sont superposées dans des plans différents et sont situées à distance les unes des autres, et par des organes d'engagement annulaires (41, 42, 43) prévus individuellement pour chaque élément de prélèvement (2, 3, 4) et portés par un élément de support (45) monté dans le support (1) et couplé à l'arbre d'entraînement (8) ou l'arbre de support, qui lui est couplé, de chaque élément de prélèvement (2, 3, 4), et qui, sous l'effet d'une liaison par formes complémentaires avec les cames (40a, 40b), lors de la rotation du support (1) assument le déplacement forcé de chaque élément de prélèvement (2, 3, 4) sur toute sa rotation, et dans lequel la chaîne rectiligne formée de l'arbre d'entraînement et de l'arbre de support (8) se termine en avant du plan dans lequel est situé la came (40) qui est la plus proche de cet arbre (8),
**caractérisé en ce qu'**à chaque élément de support (45) est associé un palier (47, 48, 49), qui est porté par le support (1) et tourne conjointement et dans lequel l'élément de support (45) est monté avec un tourillon central (47) disposé dans un plan entre les organes d'engagement (41, 42, 43) et qui est formé par l'élément de support (45) réalisé sous la forme d'un élément en forme d'étrier (47), cet élément en forme d'étrier (47) d'une part étant porté par les tourillons (41, 42) des organes d'engagement (41, 42) disposé au-dessus de lui, et d'autre part portant les tourillons (43) des organes d'engagement (43) disposés au-dessous de lui.

3. Poste d'étiquetage selon la revendication 1 ou 2, **caractérisé en ce que** l'élément de support (25, 45) est porté par l'arbre d'entraînement (8) ou l'arbre de support qui est accouplé au précédent et qui est monté dans le support (1).

4. Poste d'étiquetage selon la revendication 3, **caractérisé en ce que** l'élément de support (25, 45) est relié solidairement en rotation à l'arbre d'entraînement (8) ou à l'arbre de support, qui lui est couplé, par l'intermédiaire d'un accouplement à enfichage.

5. Poste d'étiquetage selon la revendication 1, **caractérisé en ce qu'**il est prévu trois cames (20a, 20b, 20c) parmi lesquelles les deux cames supérieures (20a, 20b) coopèrent avec seulement respectivement un organe d'engagement (21, 22) et la came inférieure coopère avec deux organes d'engagement (23, 24) et que l'élément de support (25) pour des organes d'engagement (21, 22, 23, 24) est agencé sous la forme d'un composant en forme de S en coupe transversale axiale, entre les broches supérieure et médiane (25a, 25b) duquel est disposé l'organe d'engagement (21) associé à la came supérieure (20a) et dont la branche supérieure (25e) porte, sur le côté inférieur, l'organe d'engagement (22) associé à la came médiane (20b) et dont les branches inférieures (25c) portent sur des bras de support latéraux (25c', 25c") les deux organes d'engagement (23, 24) associés à la came inférieure (20c).

6. Poste d'étiquetage selon la revendication 5, **caractérisé en ce que** l'élément de support (25) est agencé d'un seul tenant.

7. Poste d'étiquetage selon la revendication 6, **caractérisé en ce que** l'élément de support (25) est formé sur l'arbre d'entraînement ou sur l'arbre de support (8).

8. Poste d'étiquetage selon l'une des revendications 1 à 7,
**caractérisé en ce que** les cames (20a, 20b, 20c) possèdent dans une zone située entre deux postes (16, 17, 19), une section extérieure, qui en tenant compte de la position des organes d'engagement (21, 22, 23, 24) sur l'élément de support fournit un espace libre suffisant pour l'insertion de l'arbre d'entraînement (8), notamment avec l'élément de support formé pour l'insertion, à partir du bas, de l'arbre d'entraînement (8), notamment avec l'élément de support formé, dans les paliers (8a, 8b) de l'arbre d'entraînement (8) dans le support (1).

9. Poste d'étiquetage selon l'une des revendications 1, 3 à 8,
**caractérisé en ce que** la came supérieure et/ou médiane (20a, 20b) est agencée d'une manière complète uniquement dans les zones d'action de leurs organes d'engagement (21, 22).

10. Poste d'étiquetage selon l'une des revendications 1, 3 à 9,
**caractérisé en ce que** les côtés extérieurs (25d', 25e') des barrettes (25d, 25e) situées à l'opposé des organes d'engagement supérieur et médian (21,22), de l'élément de support en forme de S (25) font l'objet d'un rappel élastique en direction de l'axe de rotation par rapport au cercle extérieur enveloppant des organes d'engagement (21, 22).

11. Poste d'étiquetage selon l'une des revendications 1, 3 à 10,
**caractérisé en ce que** les organes d'engagement (21, 22, 23, 24) sont des rouleaux, parmi lesquels les deux rouleaux supérieurs sont tourillonnés sur des embouts (26, 27) qui sont logés dans des perçages parallèles à l'axe, présents dans les barrettes (25d, 25e) et dans la branche supérieure (25a).
